# EUROPÄISCHE PATENTSCHRIFT

(11) **EP 1 675 693 B1**
(45) Veröffentlichungstag und Bekanntmachung des Hinweises auf die Patenterteilung: **25.03.2009**
(21) Anmeldenummer: 04765624.4
(22) Anmeldetag: 25.09.2004
(51) Int. Cl.: B21B 1/26, B21B 1/30

(54) **WALZWERK ZUM WARMWALZEN VON METALL, INSBESONDERE VON ALUMINIUM SOWIE WARMWALZVERFAHREN**
ROLLING MILL FOR HOT-ROLLING METAL, IN PARTICULAR, ALUMINIUM IN ADDITION TO HOT-ROLLING METHOD
LAMINOIR DESTINE AU LAMINAGE DE METAL, NOTAMMENT D'ALUMINIUM, ET PROCEDE DE LAMINAGE

(30) Priorität: 24.10.2003 DE 10349950
(43) Veröffentlichungstag der Anmeldung: 05.07.2006
(73) Patentinhaber: SMS Demag Aktiengesellschaft, 40237 Düsseldorf (DE)
(72) Erfinder: BREUER, Michael, 57271 Hilchenbach (DE); SELBACH, Paul, 57482 Wenden (DE); HOF, Hartmut, 57339 Erndtebrück (DE)
(74) Vertreter: Klüppel, Walter
(86) Internationale Anmeldenummer: PCT/EP2004/010794
(87) Internationale Veröffentlichungsnummer: WO 2005/049241

(56) Entgegenhaltungen:
- EP-A- 0 449 004
- EP-A- 0 781 609
- EP-A- 0 896 840
- DE-A- 19 721 866
- US-A- 4 497 191
- US-A- 5 931 040
- PATENT ABSTRACTS OF JAPAN Bd. 0175, Nr. 62 (M-1494), 12. Oktober 1993 (1993-10-12) & JP 5 161902 A (HITACHI LTD), 29. Juni 1993 (1993-06-29)

## Beschreibung

Die Erfindung betrifft ein Walzwerk zum Warmwalzen von Metall, insbesondere von Aluminium, mit einer Warmbandstraße mit einer Vorwalzstraße und einer Fertigwalzstraße sowie ein entsprechendes Warmwalzverfahren. Eine Vorrichtung sowie ein Verfahren gemäß den Oberbegriffen der Ansprüche 1 bzw. 4 sind aus US-A-5 931 040 bekannt.

Es ist bekannt, Aluminium in Warmbandstraßen auszuwalzen. Das klassische bzw. herkömmliche Layout 100 für ein solches Warmwalzwerk, das beispielhaft mit Fig. 3 dargestellt ist, setzt sich aus den wesentlichen Bearbeitungsstationen Ofenbereich 102, Walzstraße 103 und ggf. Zurichtung (Adjustage) zusammen.

Ein Aluminium-Barren 117 wird in Öfen 120, 121 - beispielsweise Herd- oder Stoßöfen - auf Walztemperatur gebracht und in dem eingerüstigen Vorwalzgerüst 108 der Vorwalzstraße 104 nach Durchlaufen eines Stauchgerüstes 107 vorgewalzt. Während des Vorwalzens wird das Vorwalzprodukt mit einer ersten Schere 122 zwischen geschopft. Vor dem Einlauf in die Fertigwalzstraße, die sich - wie hier nur beispielhaft gezeigt - aus vier Gerüsten 111, 112, 123, 124 zusammensetzt, wird die Platine 119 am Platinenende und -anfang geschopft, wobei zwischen diesen beiden Schopfscheren 122, 125 ein bestimmter Abstand vorliegt. Das in der Fertigwalzstraße fertig gewalzte Band 113 läuft entlang von Besäumscheren 126 und wird über Treiberrollen 127 von einer Haspeleinrichtung 114 aufgecoilt.

Eine solche Anlage mit Ofenbereich 102 und Walzstraßen 103 kann enorme Baulängen aufweisen. So kann die Länge x eines Ofenbereiches 102 beispielsweise 130 m sein und der Abstand zwischen dem Vorwalzgerüst 108 und dem ersten Gerüst 111 der Fertigwalzstraße beispielsweise 240 m, wobei die Abstände die erzielbaren Coilgrößen beeinflussen. Hierbei erfolgt der Durchlauf des Walzgutes durch die Walzwerksanlage mit Hilfe umfangreicher Transport- und Führungseinrichtungen, wie Rollgänge. Tendenziell arbeiten derartige Walzanlagen wirtschaftlicher mit größeren Coilabmessungen.

Anlagen von derartigen Baulängen sind mit hohen Investitionen verbunden und benötigen viel Baufläche. Des weiteren sind die weitläufigen Rollgänge zum Transport des Walzguts ebenfalls investitionsreich.

Ausgehend hiervon liegt der Erfindung die Aufgabe zugrunde, ein von seiner Bauweise kompakteres Walzwerk zum Warmwalzen von Metall, insbesondere von Aluminium, zu schaffen, wobei die Transportzwischenräume zwischen den einzelnen Bearbeitungsstationen (Ofenbereich, Vorwalzen, Fertigwalzen) reduziert sind. Gleichzeitig soll ein Warmwalzverfahren geschaffen werden, das ein Walzen von Band auf Endwalzdicke bei kompakter Bauweise des Walzwerks mit hoher Wirtschaftlichkeit erlaubt.

Diese Aufgabe wird durch ein Walzwerk mit den Merkmalen des Anspruchs 1 und ein Verfahren mit den Merkmalen des Anspruchs 4 gelöst. Vorteilhafte Weiterentwicklungen sind in den Unteransprüchen beschrieben.

Grundgedanke der Erfindung ist, dass der kompakte Aufbau des Walzwerks bzw. der Warmbandstraße durch die konsequente Nutzung von Tandemwalzungen in der Vorwalzstraße, in der Fertigstraße oder in der Vorwalzstraße und Fertigwalzstraße gemeinsam entsteht. Die Vorwalzstraße alleine und/oder die Fertigwalzstraße alleine oder die Vorwalz- und Fertigstraße gemeinsam sind Tandemstraßen, d. h. Anlagebereiche, bei der die Walzgerüste hintereinander (Tandem-Anordnung) stehen. Aufgrund des dadurch entstehenden kompakten Baus können erhebliche Teile der sonst notwendigen Rollgänge entfallen, wobei sich die Investitionskosten reduzieren.

Nach der Erfindung wird vorgeschlagen, dass die Vorwalzstraße als Tandemstraße ausgebildet ist, wobei sie zwei hintereinander angeordnete Vorwalzgerüste umfassen kann. Diese Vorwalzstraße arbeitet vorzugsweise reversierend.

Ebenfalls kann die Vorwalzstraße eingerüstig sein. Sie arbeitet dann mit der Fertigstraße im Tandembetrieb. Der Abstand zwischen der Vorwalz- und der Fertigwalzstraße ist so gewählt, dass alle Gerüste gleichzeitig walzen können.

Zudem wird vorgeschlagen, dass die Fertigwalzstraße zwei Haspeleinrichtungen aufweist und die Fertigwalzstraße im Tandembetrieb betrieben wird.

Das vorgeschlagene Layout ist nicht nur für Neubauten, sondern auch für Modernisierungen bestehender Anlagen geeignet. Insbesondere wird durch das Tandemwalzen in der Vor- und/oder Fertigstraße erreicht, dass kleinere Anlagen, auf denen bisher nur geringere Tonnagen und kleinere Coils produziert wurden, deren Weiterverarbeitung teilweise unwirtschaftlich ist, so umgerüstet werden können, dass bei gleich bleibender Länge der Rollgänge die Bundgewichte (Bandlängen) vergrößert werden können, was die Produktivität erhöht.

Bei einem bevorzugten Layout sind in der Vorwalzstraße zwei Vorwalzgerüste und in der Fertigwalzstraße zwei Fertigwalzgerüste vorgesehen, die jeweils im Tandembetrieb arbeiten. Insgesamt kann bei diesem Layout mit vier Gerüsten gegenüber dem klassischen Layout mit fünf Gerüsten ein Walzgerüst eingespart werden. Zudem können die beiden Vorwalzgerüste nach dem neuen Layout als kostensparende Duo-Gerüste ausgeführt werden, während die Fertigwalzgerüste Vierwalzen (Quarto-)-gerüste sind.

Weitere Einzelheiten und Vorteile der Erfindung ergeben sich aus den Unteransprüchen und aus der nachfolgenden Beschreibung, in der die in den Figuren dargestellte Ausführungsform der Erfindung näher erläutert werden. Es zeigen:
- Fig. 1: das kompakte Anlagen-Layout des Walzwerks zum Walzen von Aluminium nach der Erfindung;
- Fig. 2: die Durchführung des Walzverfahrens in einem Walzwerk nach der Erfindung;
- Fig. 3: zum Vergleich das Anlagen-Layout einer herkömmlichen Warmbandstraße für Aluminium.

Fig. 1 zeigt das neue kompakte Warmwalzwerk-Layout 1 für Aluminium. Die Gegenüberstellung zum Layout 100 nach dem Stand der Technik gemäß Fig. 3 verdeutlicht die Kompaktheit der Anlage nach der Erfindung. Die Anlage besteht ebenfalls aus einem Ofenbereich 2 und der Walzstraße 3 mit einer Vorwalz- und einer Fertigwalzstraße (4, 5).

In Transportrichtung hinter dem Ofenbereich 2 sind eine schwere Schopfschere 6 und ein Stauchgerüst 7 angeordnet. Die Vorwalzstraße 4 setzt sich bei der gezeigten Ausführungsform aus zwei hintereinander angeordneten Vorwalzgerüsten 8, 9 zusammen, die im Tandembetrieb reversierend arbeiten. Es folgt eine fliegende Schere 10 zur Vorbereitung des Fertigwalzens. Das Fertigwalzen wird in der Fertigwalzstraße 5 durchgeführt, die aus zwei nah aneinander angeordneten Quarto-Gerüsten 11, 12 besteht, wobei das Band 13 reversierend gewalzt werden kann. Hierzu ist neben einer zweiten Haspeleinrichtung 14 hinter der Fertigwalzstraße 5 noch eine erste Haspeleinrichtung 15 vor der Fertigwalzstraße 5 angeordnet. Mit 16 ist eine Besäumschere bezeichnet.

Gegenüber der bekannten Anlage ist die Baulänge der erfindungsgemäßen Anlage nach Fig. 1 deutlich verkürzt, was insbesondere den Abstand zwischen dem Ende der Vorwalzstraße 4 und dem ersten Gerüst 11 der Fertigwalzstraße 5 betrifft. Die vorgeschlagene Anlage ist sehr kompakt, wobei gleichzeitig die Produktion hoher Bundgewichte möglich ist. Im Vergleich zur herkömmlichen Anlage (Fig. 3) ist nur noch eine - fliegende - Schere 10 zwischen der Vorwalz- und der Fertigwalzstraße 4, 5 angeordnet.

Das Verfahren selbst wird mit Hilfe der Fig. 2 verdeutlicht. Zum Warmwalzvorgang wird ein warmer Aluminium-Barren 17 auf einen Rollgang 18 aufgelegt und in die Vorwalz-Trandemstraße 4 transportiert und dort reversierend in den beiden Vorwalzgerüsten 8, 9 im Tandembetrieb ausgewalzt, beispielsweise dreimal hin- und zurück, wie durch die Pfeile a gezeigt und mit Walzschritt l bezeichnet. Das Bandende wird mittels der schweren Schere 6 zwischen geschopft. Nach ausrechenden Reversiervorgängen kann die jetzt vorliegende Platine 19 direkt in das Fertigwalzgerüst 5 transportiert werden unter gleichzeitiger Beteiligung aller Gerüste. Es findet demnach ein Tandembetrieb in allen Gerüsten der Vorwalz- und Fertigwalzgerüst statt. Die Platine 19 wird durch ein Tandemwalzen in den Gerüsten 11, 12 der Fertigwalzstraße 5 zum Band 13 fertig gewalzt (Walzschritt II).

Nach einer anderen Verfahrensvariante (IIb) wird das Vorwalzprodukt durch Tandemwalzen in Fertigwalzgerüsten 11, 12 zwischen den beiden Haspeleinrichtungen 14, 15 reversierend ausgewalzt. Das Band 13 wird nach dem ersten Walzvorgang unter gleichzeitiger Beteiligung der beiden Fertigwalzgerüste 11, 12 mit der zweiten Haspeleinrichtung 14 aufgewickelt. Das Bandende wird mit einer fliegenden Schere 10 geschopft. Anschließend wird die Umlaufrichtung der jeweiligen Ober- und Unterwalzen der Gerüste 11, 12 geändert (Pfeil b) und das Band 13 erneut in die Fertigwalzgerüste 11, 12 eingezogen. Das Band 13 wird von der ersten Haspeleinrichtung 15 aufgehaspelt und gleichzeitig von der zweiten Haspeleinrichtung 14 abgewickelt und anschließend wieder umgekehrt (Pfeil c). Der Reversiervorgang kann entsprechend der gewünschten Enddicke des Bandes 13 wiederholt werden.

Durch die Nutzung der Tandemwalzungen in einer Warmbandstraße für Aluminium kann insbesondere erreicht werden, dass bisher unwirtschaftlich arbeitende kompakte Anlagen ihre Produktivität und Wirtschaftlichkeit wesentlich steigern können.

### Bezugszeichenliste

- 1.: Warmwalzwerk-Layout
- 2.: Ofenbereich
- 3.: Walzstraße bzw. Warmbandstraße
- 4.: Vorwalzstraße
- 5.: Fertigwalzstraße
- 6.: schwere Schopfschere
- 7.: Stauchgerüst
- 8.: Vorwalzgerüst, Duo-Gerüst
- 9.: Vorwalzgerüst, Duo-Gerüst
- 10.: fliegende Schere
- 11.: Fertigwalzgerüst, Quarto-Gerüst
- 12.: Fertigwalzgerüst, Quarto-Gerüst
- 13.: Band
- 14.: zweite Haspeleinrichtung
- 15.: erste Haspeleinrichtung
- 16.: Besäumschere
- 17.: Barren, Vorprodukt
- 18.: Rollgang
- 19.: Platine, vorgewalztes Produkt

- 100: herkömmliches Warmwalzwerk-Layout
- 102: Ofenbereich
- 103: Walzstraße
- 104: Vorwalzstraße
- 107: Stauchgerüst
- 108: Vorwalzgerüst
- 111-112: Gerüste
- 113: Band
- 114: Haspeleinrichtung
- 117: Aluminium-Barren
- 119: Platine
- 120: Ofen
- 121: Ofen
- 122: Schopfschere
- 123: Gerüst
- 124: Gerüst
- 125: leichte Schopfschere
- 126: Besäumscheren
- 127: Treiberrollen

- x, y, z: Abstände
- a, b, c: Pfeile
- I: Vorwalzen im Tandembetrieb
- II: Fertigwalzen im Tandembetrieb mit allen Gerüsten
- IIa: reversierendes Fertigwalzen im Tandembetrieb zwischen zwei Haspeleinrichtungen

## Patentansprüche

1. Walzwerk (1) zum Warmwalzen von Metall, insbesondere von Aluminium, mit einer Warmbandstraße (3) mit einer Vorwalzstraße (4) und einer Fertigwalzstraße (5), wobei die Vorwalzstraße (4) als Tandemstraße ausgebildet ist, in der das Walzgut im Tandembetrieb bei gemeinsamer Beteiligung von mindestens zwei hintereinander angeordneten Vorwalzgerüsten (8, 9) gewalzt wird, dass die Fertigwalzstraße (5) als Tandemstraße mindestens zwei hintereinander angeordnete Fertigwalzgerüste (11,12) umfasst, mit denen im Tandembetrieb bei gleichzeitiger Beteiligung der jeweiligen Fertigwalzgerüste (11, 12) gewalzt wird und dass in Walzrichtung gesehen vor und hinter der Fertigwalzstraße (5) jeweils eine Haspelvorrichtung (15, 14) angeordnet ist, dass die Vorwalz-Tandemstraße (4) reversierend arbeitet;
**dadurch gekennzeichnet,**
**dass** die Vorwalzstraße (4) zusammen mit der Fertigstraße (5) als Tandemstraße arbeitet, wobei bei gemeinsamer Beteiligung der Gerüste der Vorwalz- und Fertigstraße im Tandembetrieb gewalzt wird;
und
**dass** die Fertigwalzstraße (5) reversierend arbeitet.

2. Walzwerk nach Anspruch 1,
**dadurch gekennzeichnet,**
**dass** die Vorwalz-Tandemstraße (4) jeweils Zweiwalzengerüste (Duo-Gerüste) (8, 9) umfasst.

3. Walzwerk nach Anspruch 1 oder 2,
mit folgendem Layout:
- Ofenbereich (2) zur Zuführung von Wärme in ein Vorprodukt vor der Formgebung,
- schwere Schopfschere (6),
- Stauchgerüst (7),
- zwei hintereinander angeordnete Vorwalzgerüste (8, 9), die im Tandembetrieb reversierend arbeiten,
- eine fliegende Schere (10),
- eine erste Haspeleinrichtung (15)
- zwei hintereinander angeordnete Fertigwalzgerüste (11, 12), die im Tandembetrieb reversierend arbeiten sowie
- eine zweite Haspeleinrichtung (14).

4. Verfahren zum Warmwalzen von Metall, insbesondere von Aluminium, wobei das Vorwalzprodukt, insbesondere ein Aluminium-Barren (17), in einer Warmbandstraße (3) mit einer Vor- und einer Fertigwalzstraße (4, 5) vor- und anschließend fertig gewalzt wird, dass das Vorprodukt in der Vorwalzstraße (4) selbst, die als Tandemstraße mit mindestens zwei hintereinander angeordneten Vorwalzgerüsten (8, 9) ausgerüstet ist, im Tandembetrieb bei gemeinsamer Beteiligung der jeweiligen Vorwalzgerüste vorgewalzt wird, dass das vorgewalzte Walzprodukt (19) in der Fertigwalzstraße (5), die als Tandemstraße mit mindestens zwei hintereinander angeordneten Fertiggerüsten (11, 12) ausgerüstet ist fertig gewalzt wird, insbesondere in einem Walzwerk (1) nach einem der Ansprüche 1 bis 5,
**dadurch gekennzeichnet,**
**dass** das Walzprodukt in der Vorwalzstraße (4) und in der Fertigwalzstraße (5) zusammen im Tandembetrieb gewalzt wird; und
**dass** das Auswalzen des Vorproduktes in den Vorgerüsten (8, 9) sowie sich das anschließende reversierende Fertigwalzen im Tandembetrieb der Fertigwalzstraße (5) erfolgt.

5. Verfahren nach Anspruch 4,
**gekennzeichnet durch**
Auswalzen des Vorproduktes in den Vorgerüsten (8, 9) sowie Einlaufen des Walzproduktes in die Fertigwalzstraße (5) unter gleichzeitiger Beteiligung aller Gerüste der Vorwalz- und Fertigwalzstraße (4, 5) (Schritt IIa).

6. Verfahren nach Anspruch 5,
**gekennzeichnet durch** die folgenden Schritte:
- Transport eines warmen Vorprodukts (17), insbesondere eines Aluminium-Barrens, in eine Vorwalz-Tandemstraße (4),
- reversierendes Vorwalzen mit den Vorwalzgerüsten (8, 9) im Tandembetrieb (Schritt I),
- Zwischenschopfen des Vorwalzprodukts (19), insbesondere der Aluminiumplatine, mittels einer schweren Schere (6),
- Auswalzen auf eine vorgegebene Vorwalzdicke des Vorwalzproduktes (19),
- Schopfen des Vorwalzproduktes (19) mit einer fliegenden Schere (10),
- Aufwickeln des **durch** die Fertigstraße (5), die im Tandembetrieb arbeitet, gelaufenen Bandes (13) mit einer zweiten nachgeordneten Haspeleinrichtung (14),
- Umkehr der Bewegungsrichtung der Walzgerüste (11, 12) und erneutes Einziehen des Bandes (13) in die Fertigwalzstraße (5),
- Aufwickeln auf eine vorgeordnete Haspeleinrichtung (15) bei gleichzeitigem Abwickeln von der zweiten Haspeleinrichtung (14),
- ein- oder mehrmaliges Durchführen des Walzschrittes in der Fertigwalzstraße (Schritt IIb).

## Claims

1. Rolling mill (1) for hot rolling metal, particularly aluminium, with a hot strip train (3) with a pre-rolling train (4) and a finishing rolling train (5), wherein the pre-rolling train (4) is constructed as a tandem train in which the rolling stock is rolled in tandem operation with participation in common of at least two pre-rolling stands (8, 9) arranged in succession, that the finishing rolling train (5) as tandem train comprises at least two finishing rolling stands (11, 12) arranged in succession, by which in tandem operation there is rolling with simultaneous participation of the respective finishing rolling stands (11, 12), that as seen in rolling direction a respective coiler (15, 14) is arranged in front of and behind the finishing rolling train (5), and that the pre-rolling tandem train (4) operates in reversing manner, **characterised in that** the pre-rolling train (4) together with the finishing train (5) operates as tandem train, wherein there is rolling in tandem operation with participation in common of the stands of the pre-rolling and finishing train, and that the finishing rolling train (5) operates in reversing manner.

2. Rolling mill according to claim 1, **characterised in that** the pre-rolling tandem train (4) comprises respective two-roll stands (two-high stands) (8, 9).

3. Rolling mill according to claim 1 or 2, with the following layout:
- oven area (2) for feeding heat to a pre-product prior to the shaping,
- heavy-duty cutting shears (6),
- edging stand (7),
- two pre-rolling stands (8, 9) which are arranged in succession and which, in tandem operation, operate in reversing manner,
- flying shears (10),
- a first coiler (15),
- two finishing rolling stands (11, 12) which are arranged in succession and which, in tandem operation, operate in reversing manner and
- a second coiler (14).

4. Method of hot rolling metal, particularly aluminium, wherein the pre-rolling product, particularly an aluminium bar (17), is pre-rolled and subsequently rolled to finished state in a hot strip train (3) by a pre-rolling and a finish rolling train (4, 5), that the pre-product is pre-rolled in the pre-rolling train (4) itself, which is equipped as a tandem train with at least two pre-rolling stand (8, 9) arranged in succession, in tandem operation with participation in common of the respective pre-rolling stands, and that the pre-rolled rolling product (19) is rolled to finished state in the finishing rolling train (5), which is equipped as a tandem train with at least two finishing stands (11, 12) arranged in succession, particularly in a rolling mill (1) according to any one of claims 1 to 5, **characterised in that** the rolling product is rolled in the pre-rolling train (4) and the finishing rolling train (5) together in tandem operation and that the rolling out of the pre-product in the preliminary stands (8, 9) as well as the subsequent rolling to finished state in reversing manner is carried out in tandem operation of the finishing rolling train (5).

5. Method according to claim 4, **characterised by** rolling out the pre-product in the preliminary stands (8, 9) as well as entry of the rolling product into the finishing rolling train (5) with simultaneous participation of all stands of the pre-rolling and finishing rolling trains (4, 5) (step IIa).

6. Method according to claim 5, **characterised by** the following steps:
- transport of a hot pre-product (17), particularly an aluminium bar, into a pre-rolling tandem train (4),
- pre-rolling in reversing manner by the pre-rolling stands (8, 9) in tandem operation (step I),
- intermediate cutting of the pre-rolling product (19), particularly of the aluminium plate, by means of heavy-duty shears (6),
- rolling out to a predetermined pre-rolling thickness of the pre-rolling product (19),
- cutting of the pre-rolling product (19) by flying shears (10),
- winding up the strip (13), which has run through the finishing train (5) operating in tandem operation, by a second downstream coiler (14),
- reversing the direction of movement of the rolling stands (11, 12) and repeated drawing of the strip (13) into the finishing rolling train (5),
- winding up on an upstream coiler (15) with simultaneous unwinding from the second coiler (14) and
- single or multiple performance of the rolling step in the finishing rolling train (step IIb).

## Revendications

1. Laminoir (1) pour le laminage à chaud de métal, en particulier d'aluminium, comprenant un train de laminage de feuillards à chaud (3) avec un train dégrossisseur (4) et un train finisseur (5), dans lequel le train dégrossisseur (4) est réalisé sous forme de train tandem dans lequel le produit à laminer est laminé en mode tandem avec participation commune d'au moins deux cages dégrossisseuses (8, 9) agencées l'une derrière l'autre, dans lequel le train finisseur (5) comprend, à titre de train tandem, au moins deux cages finisseuses (11, 12) agencées l'une derrière l'autre, au moyen desquelles un laminage est effectué en mode tandem avec participation simultanée des cages finisseuses (11, 12) respectives, et dans lequel un dispositif de bobinage respectif (15, 14) est agencé devant et derrière le train finisseur (5), vu dans la direction de laminage, et dans lequel le train tandem dégrossisseur (4) fonctionne en mode réversible,
**caractérisé en ce que** le train dégrossisseur (4) fonctionne conjointement avec le train finisseur (5) à titre de train tandem, dans lequel le laminage est effectué en service tandem avec participation commune des cages du train dégrossisseur et du train finisseur ; et **en ce que** le train finisseur (5) fonctionne en mode réversible.

2. Laminoir selon la revendication 1,
**caractérisé en ce que** le train dégrossisseur tandem (4) comprend des cages de laminage respectives à deux cylindres (cage duo) (8, 9).

3. Laminoir selon la revendication 1 ou 2, présentant la constitution suivante :
- une zone de four (2) pour l'apport de chaleur dans un produit précurseur avant la mise en forme,
- une cisaille lourde à ébouter (6),
- une cage de refoulement (7),
- deux cages dégrossisseuses (8, 9) agencées l'une derrière l'autre, qui fonctionnent en service tandem en mode réversible,
- une cisaille à la volée (10),
- un premier dispositif de bobinage (15),
- deux cages finisseuses (11, 12) agencées l'une derrière l'autre, qui fonctionnent en service tandem en mode réversible, et
- un second dispositif de bobinage (14).

4. Procédé pour le laminage à chaud de métal, en particulier d'aluminium, dans lequel le produit précurseur, en particulier un barreau en aluminium (17) subit un laminage grossier et ensuite un laminage de finition dans un train de laminage à chaud (3) avec un train dégrossisseur et un train finisseur (4, 5), dans lequel le produit précurseur subit un laminage grossier dans le train dégrossisseur (4) lui-même qui, à titre de train tandem, est équipé d'au moins deux cages dégrossisseuses (8, 9) agencées l'une derrière l'autre, en service tandem avec participation commune des gages dégrossisseuses respectives, et dans lequel le produit à laminer (19) ayant subi un dégrossissage grossier subit un laminage de finition dans le train finisseur (5) qui, à titre de train tandem, est équipé d'au moins deux cages finisseuses (11, 12) agencées l'une derrière l'autre, en particulier dans un laminoir (1) selon l'une des revendications 1 à 5,
**caractérisé en ce que** le produit à laminer est laminé conjointement en service tandem dans le train dégrossisseur (4) et dans le train finisseur (5) ; et
**en ce que** le laminage du produit précurseur dans les cages dégrossisseuses (8, 9) ainsi que dans les cages finisseuses réversibles à la suite, a lieu en mode de fonctionnement tandem du train finisseur (5).

5. Procédé selon la revendication 4,
**caractérisé en ce que** l'on procède au laminage du produit précurseur dans les cages dégrossisseuses (8, 9) ainsi qu'à l'introduction du produit à laminer dans le train finisseur (5) avec participation simultanée de toutes les cages du train dégrossisseur et du train finisseur (4, 5) (étape IIa).

6. Procédé selon la revendication 5,
**caractérisé par** les étapes suivantes :
- transport d'un produit précurseur chaud (17), en particulier d'un barreau en aluminium, dans un train dégrossisseur tandem (4),
- dégrossissage réversible avec les cages dégrossisseuses (8, 9) en service tandem (étape I),
- éboutage intermédiaire du produit après dégrossissage (19), en particulier de la plaque en aluminium, au moyen d'une cisaille lourde (6),
- laminage du produit après dégrossissage (19) jusqu'à une épaisseur de dégrossissage prédéterminée,
- éboutage du produit après dégrossissage (19) au moyen d'une cisaille à la volée (10),
- embobinage du feuillard (13) ayant traversé le train de finition (5), qui fonctionne en service tandem, au moyen d'un second dispositif de bobinage (14) disposé en aval,
- inversion de la direction de déplacement des cages (11, 12) et nouvelle introduction du feuillard (13) dans le train finisseur (5),
- embobinage sur un dispositif de bobinage (15) disposé en amont, avec déroulement simultané depuis le second dispositif de bobinage (14),
- exécution, en une ou plusieurs fois, de l'étape de laminage dans le train finisseur (étape IIb).
